# EUROPÄISCHE PATENTSCHRIFT

(11) **EP 0 787 597 B1**
(45) Veröffentlichungstag und Bekanntmachung des Hinweises auf die Patenterteilung: **26.04.2000**
(21) Anmeldenummer: 96117604.7
(22) Anmeldetag: 04.11.1996
(51) Int. Cl.: B41N 1/22, B41C 1/18, B41F 27/10

(54) **Verfahren zum Aufziehen einer Hülse für eine Tiefdruck- oder Flexodruckwalze**
Process of mounting a sleeve for an intaglio or a flexographic printing cylinder
Procédé de montage d'un manchon pour cylindre d'impression en creux ou flexographique

(30) Priorität: 31.01.1996 DE 19603500
(43) Veröffentlichungstag der Anmeldung: 06.08.1997
(73) Patentinhaber: POLYWEST KUNSTSTOFFTECHNIK Saueressig & Partner GmbH & Co. KG, 48683 Ahaus (DE)
(72) Erfinder: Lorig, Heinz.-W., 48739 Legden (DE); Saueressig, Karl, 48691 Vreden (DE)
(74) Vertreter: Schulze Horn & Partner

(56) Entgegenhaltungen:
- EP-A- 0 278 017
- EP-A- 0 295 319
- EP-A- 0 384 104
- DE-C- 4 315 996
- FR-A- 1 225 674
- GB-A- 264 821
- GB-A- 2 051 681
- US-A- 2 117 722
- US-A- 3 858 287
- US-A- 4 144 812
- US-A- 5 289 769
- PATENT ABSTRACTS OF JAPAN vol. 012, no. 045 (M-667), 10.Februar 1988 & JP 62 196189 A (SHOWA DENKO KK), 29.August 1987,

## Beschreibung

Die Erfindung betrifft ein Verfahren nach dem Oberbegriff des Patentanspruchs.

Ein derartiges Verfahren ist aus der US 5 289 769 A bekannt.

Es ermöglicht das Aufziehen einer Hülse, wobei an dem Trägerkern zum einseitigen Anheben desselben eine Verlängerung angebracht wird. Das Auf- und Abziehen der Hülse erfordert allerdings ein Kippen deer Hülse.

Es ist Aufgabe der Erfindung, das Auf- und Abziehen der Hülse von dem Trägerkern zu erleichtern, wobei bei dem Aufziehen eine feste Verbindung zwischen dem Trägerkern und der Hülse geschaffen werden soll.

Diese Aufgabe wird erfindungsgemäß durch die Maßnahmen des kennzeichenden Teils des Patentanspruchs gelöst.

Im folgenden wird ein Ausführungsbeispiel der Erfindung aufgrund von Zeichnungen näher beschrieben. Es zeigen:
- Figur 1: im Teilschnitt eine Druckhülse,
- Figur 2 bis 9: das Arbeitsverfahren der Vorrichtung zum Aufziehen der Hülse.

Die Hülse für eine Tiefdruckwalze besteht aus einer Grundhülse 1 aus glasfaserverstärktem Kunststoff, einer darauf aufgebrachten Schicht 2 aus kompressiblem Material, einer darauf aufgebrachten Distanzschicht 3 aus Kunststoffschaum, einem darauf folgenden Aluminiumrohr 4 und einer darauf aufgebrachten gravierbaren Kupferschicht 5, wobei die Hülse eine axial verlaufende Feder 6 aufweist, die in eine Nut der Tiefdruckachse eingreift.

Der Formschluß zwischen Tiefdruckachse und Hülse wird durch eine Konizität der Grundhülse und eine entsprechende des Trägerkerns hergestellt, die ca. 2 mm Durchmesserveränderung gemessen über die Achsenlänge beträgt.

Das Arbeitsverfahren der Vorrichtung zum Aufschieben der Hülse auf den Trägerkern geht in insgesamt acht Stufen vor sich, die in den einzelnen Figuren 2 bis 9 dargestellt sind.
- Figur 2:: Der Trägerkern wird in zwei Auflegelager 7, 8 eingelegt.
- Figur 3:: Der Trägerkern wird mit einem Gegenlager 9 auf der linken Seite festgespannt.
- Figur 4:: Zur Entlastung wird ein Abstützarm 10 gegen den Trägerkern gefahren.
- Figur 5:: Das rechte Auflegelager 8 wird abgesenkt. Gehalten durch das Gegenlager 9 auf der linken Seite und den Abstützarm 10 ist der Trägerkern nun nach rechts hin frei.
- Figur 6:: Die Hülse wird nun mit Handkraft aufgeschoben.
- Figur 7:: Das rechte Auflegelager 8 fährt gegen den Trägerkern. Der linke Abstützarm 10 fährt ab.
- Figur 8:: Der rechte Schubadapter drückt nun die Hülse mit definierter Kraft in ihre Endstellung.
- Figur 9:: Der Trägerkern mit aufmontierter Hülse wird entnommen.

Die Demontage geschieht wie folgt:

Der linke Abstützarm 10 wird als Schubadapter eingesetzt. Er löst die Hülse. Der linke Abstützarm hat somit also eine Doppelfunktion (Abstützarm und Schubadapter).

Wie in Figur 4 gezeigt, stützt er den Trägerkern dann ab. Ab dann erfolgt das Entnehmen der Hülse von dem Trägerkern analog zur Montage.

In einer weiteren Ausgestaltung der Hülse kann die außenliegende Schicht auch als Flexohülse aus einer Verguß- oder Hartschaummasse bestehen. Das Aluminiumrohr 4 kann für diesen Fall auch aus Kunststoff bzw. glasfaser- oder kohlefaserverstärktem Kunststoff bestehen. Der Aufbau der Flexohülse entspricht weiterhin der heutigen Fertigungstechnik, d.h. es handelt sich um eine Verguß- oder Hartschaummasse mit duromerer Oberfläche.

## Patentansprüche

1. Verfahren zum Aufziehen einer Hülse für eine Tiefdruck- oder Flexodruckwalze, bestehend aus einer Grundhülse aus glasfaserverstärktem Kunststoff und weiteren darauf aufgebrachten Schichten auf einen Trägerkern,
**dadurch gekennzeichnet,**
- daß der Trägerkern in zwei Auflegelager (7, 8) eingelegt wird,
- daß der Trägerkern mit einem Gegenlager (9) auf der linken Seite festgespannt wird,
- daß zur Entlastung ein Abstützarm (10) gegen den Trägerkern gefahren wird,
- daß das rechte Auflegelager (8) abgesenkt wird und gehalten durch das Gegenlager (9) auf der linken Seite und den Abstützarm (10) der Trägerkern nun nach rechts hin frei ist,
- daß die Hülse nun mit Handkraft aufgeschoben wird,
- daß das rechte Auflegelager (8) gegen den Trägerkern fährt und der linke Abstützarm (10) abfährt,
- daß der rechte Schubadapter (11) nun die Hülse mit definierter Kraft in ihre Endstellung führt und
- daß der Trägerkern mit aufmontierter Hülse entnommen wird.

## Claims

1. Process of mounting a sleeve for an intaglio or a flexographic printing cylinder consisting of a basis sleeve of glass-fibre reinforced plastic material and further layers attached thereon at a carrier core,
**characterized in**
- that the carrier core is inserted in two support bearings (7, 8),
- that the carrier core is securely clamped with a counter bearing (9) at the left side,
- that for relief a support arm (10) is moved against the carrier core,
- that the right support bearing (8) is lowered, and secured by the counter bearing at the left side and the support arm (10) the carrier core now is free towards the right side,
- that the sleeve now manually is pushed up,
- that the right support bearing (8) moves against the carrier core, and the left support arm (10) moves away,
- that now the right push adaptor (11) with a defined force guides the sleeve in its final position, and
- that the carrier core with the sleeve mounted thereon is removed.

## Revendications

1. Procédé pour monter, sur un noyau support, un mandrin d'un cylindre d'impression en creux ou de flexographie, constitué d'un mandrin de base en matière synthétique renforcé par des fibres de verre et d'autres couches qui y sont appliquées, caractérisé en ce que
- le noyau support est placé dans deux coussinets d'appui (7, 8),
- le noyau support est bloqué du côté gauche au moyen d'une butée (9),
- pour le délestage, un bras support (10) est amené contre le noyau support,
- le coussinet d'appui droit (8) est abaissé et, le noyeu support, qui est maintenu par la butée (9) du côté gauche et le bras support (10), est alors libre du côté droit,
- le mandrin est alors poussé à la main,
- le coussinet droit (8) se déplace vers le noyau support et le bras support (10) gauche se dégage,
- le bras support (11) droit guide alors le manchon avec une force définie dans sa position finale et
- le noyau support est enlevé avec le manchon qui y est monté.
